# EUROPÄISCHE PATENTSCHRIFT

(11) **EP 1 519 111 B1**
(45) Veröffentlichungstag und Bekanntmachung des Hinweises auf die Patenterteilung: **06.01.2010**
(21) Anmeldenummer: 04396066.5
(22) Anmeldetag: 23.09.2004
(51) Int. Cl.: F23J 3/02

(54) **Unterdruckgebläse für Rauchkanal und Kehrverfahren**
Suction blower for flue and cleaning method
Ventilateur d'aspiration pour conduit de fumée et procédé de nettoyage

(30) Priorität: 25.09.2003 FI 20030348 U
(43) Veröffentlichungstag der Anmeldung: 30.03.2005
(73) Patentinhaber: T:mi Mauri Hirvonen, 21310 Vahto (FI)
(72) Erfinder: Hirvonen, Mauri, 21310 Vahto (FI)
(74) Vertreter: Maskula, Silla Marjatta

(56) Entgegenhaltungen:
- DE-U- 9 410 409
- GB-A- 447 584
- GB-A- 672 970
- US-A- 4 964 921
- US-A1- 2003 005 543

## Beschreibung

### GEBIET DER TECHNIK, DAS DIE ERFINDUNG BETRIFFT

Die Erfindung betrifft ein Unterdruckgebläse für Rauchkanal und einen Kehrverfahren nach dem Oberbegriff der weiter unten dargestellten selbständigen Ansprüche. Die Erfindung betrifft besonders eine als Hilfsmittel beim Kehren zu verwendende Anordnung, die an das obere Ende des zu kehrenden Rauchkanals angesetzt wird und mit der während des Kehrens Luft und beim Kehren abgelöste Fremdstoffe aus dem Rauchkanal gesaugt werden. Mit Hilfe einer solchen Anordnung wird das Risiko vermindert, dass sich Russ und andere Fremdstoffe aus dem zu kehrenden Rauchkanal in die Innenräume des Gebäudes ausbreiten.

### STAND DER TECHNIK

Beim Reinigen des Rauchkanals, zum Beispiel beim Kehren des Rauchkanals, löst der Besen Fremdstoffe, wie Russ und Krätze, von den Flächen des Rauchkanals aus. Um effektiv genug zu sein, müssen die Borsten des Besens steif und dicht genug sein, damit das Bürsten effektiv wäre. Ein solcher Besen füllt den Rauchkanal ziemlich dicht. Wenn sich der dichte Besen abwärts in dem Rauchkanal bewegt, verschiebt er vor sich ein Luftdruckpuls, das Ausbreiten von Russ und anderen Fremdstoffen aus den Öffnungen des Rauchkanals in die Innenräume des Gebäudes verursachen kann. Dies kann damit verhindert werden, dass Unterdruck vom oberen Ende des Rauchkanals in den Rauchkanal während des Kehrens gesaugt wird. Aus dem Stand der Technik sind viele Anordnungen bekannt, mit denen Luft und beim Kehren ausgelöste Fremdstoffe aus dem Rauchkanal gesaugt werden. Die Patentpublikation US 4964921 beschreibt eine solche Anordnung. Das Ansetzen der Anordnungen nach dem Stand der Technik an das Ende eines Schornsteines oder eines anderen Kanals erschwert die Schornsteinfegerarbeit selbst, zum Beispiel das Bewegen der Kehrleine und des damit verbundenen Besens in dem Rauchkanal. Es fällt schwer, die Anordnungen nach dem Stand der Technik dicht in den Rauchkanälen verschiedener Größen und Formen anzusetzen. Die Anordnungen nach dem Stand der Technik sind wegen ihrer Größe und ihrem Gewicht schwierig mit einer Hand zu benutzen und beschwerlich und unbequem zu tragen. Die früher bekannten Anordnungen sind demnach ungeschickt, schwer, groß und ineffektiv.

DE 94 10 409 U weist eine Vorrichtung zum Anschliessen eines Sauggeräts an eine Öffnung eines zu reinigenden Schornsteins auf. Die Vorrichtung besteht im Wesentlichen aus flexiblem und durchsichtigem Folienmaterial, weist einen flexiblen Rahmen auf und ist gegenüber dem Rahmen zu wenigstens einer Seite hin, die bei Anbringung des Rahmens an einer vertikalen Wand unten angeordnet werden kann, sackartig erweitert.

GB 672,970 offenbart eine Vorrichtung zum Reinigen eines Schornsteins, welche Vorrichtung einen Verschluss aufweist, der passend zum Verschließen von offenen Kaminen ist. Der Verschluss weist eine verschließbare Öffnung für die Hand und Arm des Schornsteinfegers und eine zweite kleinere Öffnung zum Anschließen eines Rohrs auf, das zum Sauggerät führt. Der Druck im Raum hinter dem Verschluss wird niedriger gehalten als der der Atmosphäre, wenn die erste Öffnung ungedeckt und in Betrieb ist.

### AUFGABE UND BESCHREIBUNG DER ERFINDUNG

Die hauptsächliche Aufgabe der vorliegenden Erfindung ist es, die oben genannten in dem Stand der Technik auftretenden Probleme zu verringern oder sogar beseitigen.

Die Aufgabe der vorliegenden Erfindung ist es insbesondere, ein Unterdruckgebläse für einen Rauchkanal auszurichten, das betriebssicher, leicht handhabbar, leicht und klein ist und dicht gegen verschiedene Rauchkanäle angeordnet werden kann.

Die Aufgabe der Erfindung ist es weiter, die Arbeitssicherheit der Schornsteinfeger dadurch zu verbessern, dass das Arbeiten unter den für sie typischen schwierigen Umständen, wie auf dem Dach eines Gebäudes, erleichtert wird. Eine weitere Aufgabe ist es auch, die Sichtbarkeit der Schornsteinfeger im Verkehr zu verbessern.

Das erfindungsgemäße Unterdruckgebläse für Rauchkanal eignet sich zur Verwendung als Hilfsmittel in der Reinigung von verschiedenen Kanälen, wie Luft-, Dampf- und Rauchkanälen.

Um u.a. die oben genannten Aufgaben zu verwirklichen, ist es für das erfindungsgemäße Unterdruckgebläse und den erfindungsgemäßen Kehrverfahren kennzeichnend, was in dem kennzeichnenden Teil der beiliegenden selbständigen Ansprüche dargestellt ist.

Die in diesem Text genannten Anwendungsbeispiele und Vorteile betreffen sinngemäß sowohl das erfindungsgemäße Unterdruckgebläse als auch den erfindungsgemäßen Kehrverfahren, obwohl es nicht immer gesondert genannt wird.
Ein typisches erfindungsgemäßes Unterdruckgebläse für Rauchkanal umfasst einen Abführungskanal, der ein Anfangsende und ein Schlussende besitzt. Der

Ein typisches erfindungsgemäßes Unterdruckgebläse für Rauchkanal umfasst einen Abführungskanal, der ein Anfangsende und ein Schlussende besitzt. Der Abführungskanal ist mit einem Gebläse verbunden, das Luft und somit auch Fremdstoffe aus dem Anfangsende des Abführungskanals einsaugt und sie weiter aus dem Schlussende des Abführungskanals ausführt. Die Anordnung umfasst ferner einen Motor zum Antrieb des Gebläses und die notwendigen Ausschalter für die Antriebssteuerung des Motors und somit des Gebläses. Ein typischer Abführungskanal ist so angeordnet, dass er durch die plattenförmige Dichtfläche läuft. Um eine möglichst gute Ansaugeleistung zu erreichen, wird das Anfangsende des Abführungskanals mittels der Dichtfläche möglichst gut gegen den abzublasenden Rauchkanal abgedichtet. Die Dichtfläche ist typisch deutlich größer als der Querschnitt des Anfangsendes des Abführungskanals. Eine typische erfindungsgemäße Dichtfläche besteht aus elastischem Material, wie Gummi, Kunststoff oder Elastomer, so dass ihre Größe dem jeweiligen Rauchkanal angepasst werden kann. Unter elastich wird verstanden, dass das Material leicht mit der Hand biegbar, d.h. umformbar, ist. Die Form der Dichtfläche kann demnach vorzugsweise so leicht umgestaltet werden, dass der Schornsteinfeger die Anordnung mit einer Hand auch in eine enge Stelle ansetzen kann. Es ist zum Beispiel möglich, dass die plattenförmige Dichtfläche mit Biegeelementen, wie darin gebildeten Nuten, Vertiefungen oder Gelenken, versehen ist, durch Biegen längs welcher die Größe der Dichtfläche nach dem jeweiligen Bedarf angepasst werden kann. Die Dichtfläche kann selbstverständlich an und für sich aus einem solchermaßen elastischen Material, wie aus dünner Gummischeibe, bestehen, dass sie sich ohne besondere Biegeelemente zu verschiedenen Formen biegen lässt. Die erfindungsgemäße elastich Dichtfläche kann zum Beispiel in einen Winkel von 90° oder sogar 180° mit einem Krümmungsradius von 1 - 10, 1 - 5 oder 1 - 3 cm gebogen werden. Vorzugsweise kann die Ebene der Dichtfläche in der Richtung der Ebene mit divergenten Falten gebogen werden. Bevorzugt kann die Ebene der Dichtfläche entweder in die Richtung des Gebläses, d.h. zum Beispiel durch Biegen der Kanten der Dichtfläche auf die Gebläseanordnung, oder in die Gegenrichtung, d.h. zum Beispiel durch Biegen der Kanten der auf den Schornstein aufgelegten Dichtfläche nach unten an ihrem über die Rand des Schornsteins ausstreckenden Teil, gebogen werden. Bevorzugt ist das erfindungsgemäße elastische Material solchermaßen elastisch, dass es nach der Verwendung wiederhergestellt wird oder leicht in seine ursprüngliche Form wiederhergestellt werden kann.

Ein großer Vorteil der elastischen Dichtfläche ist, dass die Anordnung dicht in Rauchkanäle von sogar sehr verschiedener Größen und Formen angepasst werden kann. Die Anordnung passt auch sogar durch kleine Öffnungen zum Beispiel unter feste Schornsteinhauben. Die elastische Dichtfläche lässt sich leicht relativ dicht auf die Ränder auch eines sogar unebenen Rauchkanals auflegen.

Ein Vorteil der elastischen Dichtfläche ist auch, dass sie kaum Platz beim Transport benötigt.

In einem vorteilhaften Unterdruckgebläse der Erfindung ist eine Durchführung für Kehrleine in dem Abführungskanal in einem Abstand von der Öffnung des Anfangsendes gebildet. Typischerweise sind die Öffnung des Anfangsendes und die Durchführung für Kehrleine in der geraden Linie so, dass die durch die Durchführung für Kehrleine gezeichnete zur Ebene der Dichtfläche gerade Linie durch die Öffnung des Anfangsendes des Abführungskanals läuft. In diesem Fall läuft die Kehrleine bei der Betätigung der Anordnung durch die genannte Durchführung und nicht zwischen der Anordnung und dem Rauchkanal, wie bei den Anordnungen nach dem Stand der Technik. Die Anordnung der Erfindung braucht in der Regel während des Kehrens nicht bewegt und gehoben werden. Wenn die Leine sich zwischen der Anordnung und dem Rand des Rauchkanals befindet und vor allem beim Bewegen und Heben der Anordnung, verschwindet der Unterdruck leicht aus dem Rauchkanal. Wenn die Leine durch ihre eigene Durchführung läuft, wird sie nicht gegen den on der Regel scharfen Kanten des Rauchkanals gescheuert, so dass es länger aushält und leichter im Rauchkanal läuft.

In dem vorteilhaften Unterdruckgebläse der Erfindung ist das Gebläse ein Axialgebläse. In dem Fall benötigt es wenig Platz. Es ist möglich, den Durchmesser des Axialgebläses ungefähr gleich groß mit dem Abführungskanal auszurichten, wobei es als einen Teil des Abführungskanals oder darin richten, wobei es als einen Teil des Abführungskanals oder darin ausgerichtet werden kann. Dadurch dass der Abführungskanal gleich nach der Öffnung des Anfangsendes horizontal geschwenkt wird, benötigt ein solches Unterdruckgebläse vertikal nur so viel Platz wie der Querschnitt des Abführungskanals oder Axialgebläses. Somit kann die kleine Anordnung gut in engen Stellen angesetzt werden.

Das bevorzugte erfindungsgemäße Unterdruckgebläse für Rauchkanal besitzt wenigstens eine Lichtquelle, wie eine Leuchtdiode. Wenn die Lichtquelle nahe des Schlussendes des Abführungskanals ausgeführt ist, ist das Licht aus der Lichtquelle besonders leicht so einzurichten, dass es den aus dem Abführungskanal ausströmenden Gaslauf lichtet. Dabei ist es auch im Dunkel leicht zu bemerken, ob aus dem Rauchkanal noch Fremdstoffe austreten. Vor allem beim Kehren von Rauchkanälen ist es wichtig, dass Russ die ganze Zeit aus dem Rauchkanal austritt. Der Austritt von Russ ist ein Zeichen für Unterdruck im Rauchkanal. Ohne Unterdruck im Rauchkanal gibt es ein großes Risiko fürs Eindringen von Fremdstoffen in die Innenräume des Gebäudes. Die Lichtquelle bildet auch einen großen Vorteil im Verkehr beim Radfahren oder beim Gehen. Das Licht kann auch auf dem Weg von einem Kehrarbeitsplatz zum anderen angeschaltet sein. In dem Fall ist es leichter für Autofahrer und andere Verkehrsbeteiligte bei dunklem Wetter den von allgemeiner Färbung so schwarzen Schornsteinfeger zu bemerken. Die Leuchtdiode verbraucht nur wenig Strom, aber ihre Helligkeit reicht für die obengenannten Zwecke.

### KURZE BESCHREIBUNG DER FIGUREN

Im Folgenden wird die Erfindung unter Bezugname auf die beigefügte schematische Zeichnung näher beschrieben. Es zeigen:
- Figur 1: eine perspektivische Darstellung eines erfindungsgemäßen Unterdruckgebläses für Rauchkanal schräg von hinten, seitlich und von oben gesehen,
- Figur 2: ein Unterdruckgebläse der Figur 1 von unten gesehen,
- Figur 3: ein Unterdruckgebläse der Figur 1 seitlich gesehen,
- Figur 4: ein Unterdruckgebläse der Figur 1 von oben gesehen und
- Figur 5: ein Unterdruckgebläse der Figur 1 seitlich gesehen und teils geöffnet.

### GENAUE BESCHREIBUNG DER AUSFÜHRUNGSBEISPIELE DER FIGUREN

In den Figuren 1-5 wird ein Unterdruckgebläse 1 für Rauchkanal dargestellt. Es besteht aus zwei Hauptteilen, aus einer plattenförmigen Dichtfläche 2 und einem Funktionsteil 3. Die Dichtfläche 2 besteht aus elastischem Gummi und hat beispielsweise eine Größe von 47x47 cm. Die Länge des Funktionsteils 3 kann z. B. 35 cm und die Breite c. 11 cm betragen. In den Figuren besteht der Mantel des Funktionsteils 3 aus thermoverformtem Kunststoff, wie HDPE oder ABS. Unter dem Mantel ist ein Abführungskanal 4 aus Kunststoff, der ein Anfangsende 5 und Schlussende 6 besitzt, und ein Axialgebläse 7 mit einem Motor. An den Seiten des Funktionsteils ist Raum 8 für Stromquellen, wie Akkus oder Batterien, gebildet. Die Stromquellen können durch die Lücke 9 ersetzt werden.

In den Figuren 3 und 5 ist die in der Nähe des Schlussendes 6 des Abführungskanals aufgestellte Leuchtdiode 10 zu erkennen. Das Licht aus der Leuchtdiode ist zu dem Gaslauf aus dem Abführungskanal 4 ausgerichtet. In der Figur 4 ist ein Ausschalter 11 zu erkennen, mit dem die Funktion der Leuchtdiode 10 und des Motors 7 gesteuert wird. Der Ausschalter hat drei Funktionen, wobei die Alternative a) Alles angeschaltet, b) Nur Leuchtdiode angeschaltet, c) Leuchtdiode und Gebläse angeschaltet, sind. In der normalen Reinigungssituation des Rauchkanals wird die Funktion c) verwendet. Die Funktion b) kann zum Beispiel auf dem Weg zum Arbeitsplatz oder sonst, wenn zusätzliche Beleuchtung benötigt wird, verwendet werden. Es ist möglich, die Anordnung auch mit einer effektiven Lichtquelle einzurichten, wobei die Anordnung als Taschenlampe verwendet werden kann.

Im Mantel sind Fingernuten 12 ausgebildet, damit die Handhabung der Anordnung mit einer Hand möglichst leicht wäre.

In der Beugung 4 des Abführungskanals, in einem kurzen Abstand von der Öffnung 5 des Anfangsendes, ist eine Durchführung 13 für die Kehrleine ausgebildet. Die Größe der Durchführung 13 ist nur ein wenig größer als die Dicke der Kehrleine, wobei der Druckverlust während der Operation klein ist. In den Figuren 2 und 5 ist es leicht zu erkennen, wie die Öffnungen 13 und 5 in einer geraden Linie angeordnet sind, so dass während der Operation die durch sie laufende Kehrleine unberührt aus oder Öffnung 5 laufen kann. Die Ränder der Öffnung 13 sind abgerundet, so dass die Leine kaum in der Operation verschleißt.

In der Figur 4 sind an der Oberfläche der plattenförmigen Dichtfläche 2 Nuten 14 ausgebildet, durch Biegen längs welcher die Größe der Dichtfläche 2 nach jeweiligem Bedarf angepasst wird. In der Praxis könnten diese Nuten 14 auf ganzem Umfang der Platte 2 und in unterschiedlichen Richtungen angeordnet sein, aber wegen der Klarheit der Figuren sind nur diese zwei Nuten 14 dargestellt. Es ist auch möglich, die Dichtflächen 2 aus solchermaßen elastischem Material herzustellen, dass keinerlei Biegeelemente benötigt werden.

Die Kehrleine kann die ganze Zeit in oder Anordnung 1 an ihrem Platz angebracht sein. Die Leine läuft durch die Öffnungen 5 und 13 so, dass sich der Besen, Kugel und andere für den Rauchkanal beabsichtigten Zubehör in der Anordnung an der Seite der Öffnung 5 befinden und die überschüssige Leine sich in der Anordnung an der Seite der Öffnung 13 befindet. Die Leine kann in einer passenden Stelle eine Schlinge haben, durch die ein Splint o.ä. angesetzt und die Anordnung und ihre Zubehör in einer passenden Förderungs- oder Bereitstellung geschlossen werden kann. In der Transportposition befindet sich ein solcher Splint passend gegen die Öffnung 13 und von der Leine gesehen an der Seite 5 der Öffnung so, dass die Anordnung auf der Schulter getragen werden kann. Die Anordnung 1 wird in der Regel gegen den Rücken des Trägers gestellt und die Kugel gegen die Brust. Die Anordnung 1 ist leicht ungefähr im gleichen Gewicht auszuführen wie die allgemeinsten Besen/Kugel-Kombinationen, wobei die Anordnung gut auf der Schulter bleibt. Eine leichte Anordnung 1, die eine weiche Reibungsdichtfläche 2 hat, ist leicht und sicher zu tragen.

Beim Beginnen der Reinigung eines gewöhnlichen Rauchkanals wird die Anordnung 1 am Ende des Rauchkanals gestellt, so dass die damit verbundene Kugel und Besen den zu reinigenden Rauchkanal berühren. Die Öffnung 5 am Anfangsende des Abführungskanals wird an der Stelle des Rauchkanals gestellt. Die Dichtfläche 2 wird zu einer passenden Größe gefaltet und möglichst dicht gegen den Rauchkanal aufgelegt. Das Gebläse 7 wird angeschaltet. Der eventuelle Splint, der die Leine festhält, wird abgezogen. Der Besen wird in den Rauchkanal hinfallen lassen. Das Kehren wird durchgeführt und gleichzeitig wird die ganze Zeit beobachtet, dass Russ aus der Öffnung 5 des Schlussendes des Abführungskanals austritt. Bei dunklem Wetter hilft das Licht aus der Leuchtdiode 10 den Austritt von Russ wahrzunehmen. Die Leine läuft reibungslos durch die Öffnungen 5 und 13 und die Anordnung 1 braucht nicht während des Kehrens gehoben oder verschoben werden.

Das effektive Kehren verlangt starre Borsten vom Besen. Das heißt, daß die Ruhereibung zwischen dem Besen und Rauchkanal so groß ist, dass der Besen nicht in der Regel von selbst wegen der Gewichtskraft hinfällt. In der Praxis reicht es in der Regel, dass der Besen in der oberen Stellung wenigstens annähernd vollständig aus dem Rauchkanal weggebracht wird, wobei der Besen schon einen kleinen Anlauf bekommt. Wegen der Niedrigkeit und Leichtheit der erfindungsgemäßen Anordnung ist es leicht, auch in den engen Stellen mit einer Hand eine für diese Maßnahme benötigte kleine Strecke zu heben. In dem erfindungsgemäßen Unterdruckgebläse 1 für Rauchkanal kann der Besen oder wenigstens die darüber befindlichen Spannbuchsen u.ä. über die Ebene der Dichtfläche 2 in den Raum 15 zwischen den Öffnungen 5 und 13 gehoben werden. In der Figur 5 befindet sich dieser Raum 15 in der Biegung des Abführungskanals 4. Schon dieser Raum reicht oft aus, um den früher genannten Anlauf zu leisten. Somit braucht die erfindungsgemäße Anordnung 1 während des Kehrens oft gar nicht gehoben oder verschoben werden.

Die Erfindung mit ihren Durchführungen 13 und Räumen 15 würde auch bei einer andersartigen Dichtfläche funktionieren als bei der in der Figuren dargestellten Dichtfläche oder sogar ohne spezielle Dichtfläche.

In den Figuren sind nur bevorzugte Ausführungsbeispiele der Erfindung dargestellt. Dem Fachmann ist es klar, dass sich die Erfindung nicht nur auf die oben genannten Beispielen eingeschränkt ist, sondern kann im Rahmen des Schutzkreises der unten dargestellten Ansprüchen variieren.

## Patentansprüche

1. Unterdruckgebläse für Rauchkanal (1), umfassend
- einen Abführungskanal (4), der ein Anfangsende (5) und ein Schlussende (6) besitzt,
- ein Gebläse (7), das funktional mit dem Abführungskanal (4) verbunden ist, um Gas und Fremdstoffe in dem Abführungskanal (4) zu bewegen,
- ein Motor zum Antrieb des Gebläses (7),
- eine plattenförmige Dichtfläche (2) zum Dichten des Anfangsendes (5) des Abführungskanals, welche Dichtfläche (2) eine Öffnung (5) des Anfangsendes des Abführungskanals hat und welche Dichtfläche (2) substantiell größer ist als der Querschnitt des Anfangsendes des Abführungskanals,
**dadurch gekennzeichnet, dass** die Dichtfläche (2) solchermaßen elastisch ist, dass ihre Form durch Biegen dem oberen Ende des Rauchkanals angepasst werden kann, und dass die Abdichtung zwischen Dichtfläche (2) und Rauchkanal es dem Gebläse ermöglicht einen Unterdruck im Rauchkanal zu erzeugen um Gas und Fremdstoffe in den Abführungskanal (4) abzusaugen.

2. Unterdruckgebläse für Rauchkanal nach Anspruch 1, **dadurch gekennzeichnet, dass** in dem Abführungskanal (4) in einem Abstand von der Öffnung (5) des Anfangsendes eine Durchführung (13) für Kehrleine gebildet ist.

3. Unterdruckgebläse für Rauchkanal nach einem der vorstehenden Ansprüche, **dadurch gekennzeichnet, dass** das Gebläse ein Axialgebläse (7) ist.

4. Unterdruckgebläse für Rauchkanal nach einem der vorstehenden Ansprüche, **dadurch gekennzeichnet, dass** es wenigstens eine Lichtquelle umfasst, aus der das Licht so ausgerichtet werden kann, dass es den aus dem Abführungskanal (4) ausgeströmten Gaslauf leuchtet.

5. Unterdruckgebläse für Rauchkanal nach Anspruch 4, **dadurch gekennzeichnet, dass** die Lichtquelle (10) eine Leuchtdiode ist (10).

6. Unterdruckgebläse für Rauchkanal nach Anspruch 4, **dadurch gekennzeichnet, dass** die Lichtquelle (10) in der Nähe des Schlussendes (6) des Abführungskanals ausgeführt ist.

7. Unterdruckgebläse für Rauchkanal nach einem der vorstehenden Ansprüche, **dadurch gekennzeichnet, dass** die plattenförmige Dichtfläche (2) mit Biegeelementen (14) versehen ist, durch Biegen längs welcher die Größe der Dichtfläche (2) nach dem jeweiligen Bedarf angepasst werden kann.

8. Unterdruckgebläse für Rauchkanal nach Anspruch 7, **dadurch gekennzeichnet, dass** die Biegeelemente (14) in die plattenförmige Dichtfläche (2) gebildete Nuten oder Vertiefungen sind.

9. Kehrverfahren, in dem der zu kehrende Rauchkanal mit einem Unterdruckgebläse (1) für Rauchkanal abgeblasen wird, das ein Gebläse und eine plattenförmige Dichtfläche (2) umfasst, welches Verfahren folgende Schritte umfasst:
- Dichten eines Anfansgsendes (5) des Abführungskanals (4) des Gebläses gegen den abzublasenden Rauchkanal mittels der Dichtfläche (2), wobei die Form der Dichtfläche (2) durch Biegen zur Anpassung an den Rauchkanal (1) verändert wird,
- Anschalten des Gebläses (7) zum Absaugen von Gas und Fremdstoffen aus dem oberen Ende des Rauchkanals,
- Kehren des Rauchkanals.

## Claims

1. Underpressure blower for a chimney (1), comprising
- a discharge channel (4), which has a forward end (5) and a rear end (6),
- a blower (7), which is functionally coupled to the discharge channel (4), for moving gas and foreign matter in the discharge channel (4),
- a motor for driving the blower (7),
- a sheet-like sealing surface (2) for sealing the forward end (5) of the discharge channel, which sealing surface (2) has an opening (5) of the forward end of the discharge channel and which sealing surface (2) is substantially larger than the cross-section of the forward end of the discharge channel,
**characterized in that** the sealing surface (2) is elastic in such a way that its shape can be adapted to the upper end of the chimney by bending, and that the sealing between the sealing surface (2) and the chimney makes it possible for the blower to produce an underpressure in the chimney in order to suck out gas and foreign matter in the discharge channel (4).

2. Underpressure blower for a chimney according to claim 1, **characterized in that** a passage (13) for a chimney sweeping rope is formed in the discharge channel (4) at a distance from the opening (5) of the forward end.

3. Underpressure blower for a chimney according to any of the preceding claims, **characterized in that** the blower is an axial blower (7).

4. Underpressure blower for a chimney according to any of the preceding claims, **characterized in that** it comprises at least one light source, from where the light can be directed so that it illuminates the gas flow streaming out of the discharge channel (4).

5. Underpressure blower for a chimney according to claim 4, **characterized in that** the light source (10) is a light emitting diode (10).

6. Underpressure blower for a chimney according to claim 4, **characterized in that** the light source (10) is arranged near the rear end (6) of the discharge channel.

7. Underpressure blower for a chimney according to any of the preceding claims, **characterized in that** the plate-shaped sealing surface (2) is equipped with bending elements (14), by bending along which the size of the sealing surface (2) can be adapted to any need.

8. Underpressure blower for a chimney according to claim 7, **characterized in that** the bending elements (14) are grooves or recesses formed in the plate-shaped sealing surface (2).

9. Chimney sweeping method, wherein the chimney to be swept is blown clean with an underpressure blower (1) for a chimney, which comprises a blower and a plate-shaped sealing surface (2), which method comprises the following steps:
- sealing a forward end (5) of the discharge channel (4) of the blower against the chimney to be blown clean with the aid of the sealing surface (2), whereby the shape of the sealing surface (2) is altered by bending to adapt to the chimney (1),
- starting the blower (7) for sucking out gas and foreign matter from the upper end of the chimney,
- sweeping the chimney.

## Revendications

1. Soufflante à dépression pour conduit de fumée (1), laquelle comporte
- un tuyau d'évacuation (4) qui possède une extrémité initiale (5) et une extrémité terminale (6),
- une soufflante (7) qui est fonctionnellement raccordée au tuyau d'évacuation (4) pour déplacer les gaz et corps étrangers dans le tuyau d'évacuation (4),
- un moteur pour l'entraînement de la soufflante (7),
- une surface d'étanchéité (2) en forme de plaque destinée à étanchéifier l'extrémité initiale (5) du tuyau d'évacuation, laquelle surface d'étanchéité (2) comporte une ouverture (5) de l'extrémité initiale du tuyau d'évacuation et laquelle surface d'étanchéité (2) est sensiblement plus grande que la section de l'extrémité initiale du tuyau d'évacuation,
**caractérisée en ce que** la surface d'étanchéité (2) présente une élasticité telle que sa forme peut être adaptée par pliage à l'extrémité supérieure du conduit de fumée, et **en ce que** l'étanchéité entre la surface d'étanchéité (2) et le conduit de fumée permet à la soufflante de générer une dépression dans le conduit de fumée pour aspirer les gaz et corps étrangers dans le tuyau d'évacuation (4).

2. Soufflante à dépression pour conduit de fumée selon la revendication 1, **caractérisée en ce qu'**un passage (13) destinée à une corde de ramonage est ménagé dans le tuyau d'évacuation (4) à une distance de l'ouverture (5) de l'extrémité initiale.

3. Soufflante à dépression pour conduit de fumée selon l'une des revendications précédentes, **caractérisée en ce que** la soufflante est une soufflante axiale (7).

4. Soufflante à dépression pour conduit de fumée selon l'une des revendications précédentes, **caractérisée en ce qu'**elle comporte au moins une source de lumière qui permet d'orienter la lumière de façon à éclairer l'écoulement de gaz sortant du tuyau d'évacuation (4).

5. Soufflante à dépression pour conduit de fumée selon la revendication 4, **caractérisée en ce que** la source de lumière (10) est une diode luminescente (10).

6. Soufflante à dépression pour conduit de fumée selon la revendication 4, **caractérisée en ce que** la source de lumière (10) est placée à proximité de l'extrémité terminale (6) du tuyau d'évacuation.

7. Soufflante à dépression pour conduit de fumée selon l'une des revendications précédentes, **caractérisée en ce que** la surface d'étanchéité (2) en forme de plaque est dotée d'éléments de pliage (14) dont le pliage permet d'adapter la taille de la surface d'étanchéité (2) au besoin correspondant.

8. Soufflante à dépression pour conduit de fumée selon la revendication 7, **caractérisée en ce que** les éléments de pliage (14) sont des gorges ou des creux ménagés dans la surface d'étanchéité (2) en forme de plaque.

9. Procédé de ramonage dans lequel le conduit de fumée à ramoner est nettoyé par aspiration au moyen d'une soufflante à dépression (1) pour conduit de fumée qui comporte une soufflante et une surface d'étanchéité (2) en forme de plaque, lequel procédé possède les étapes suivantes consistant à :
- étanchéifier, au moyen de la surface d'étanchéité (2), une extrémité initiale (5) du tuyau d'évacuation (4) vis-à-vis du conduit de fumée à ramoner, la forme de la surface d'étanchéité (2) étant modifiée par pliage pour l'adapter au conduit de fumée (1),
- mettre en marche la soufflante (7) destinée à évacuer par aspiration les gaz et les corps étranger par l'extrémité supérieure du conduit de fumée,
- ramoner le conduit de fumée.
